# EUROPÄISCHE PATENTSCHRIFT

(11) **EP 4 051 621 B1**
(45) Veröffentlichungstag und Bekanntmachung des Hinweises auf die Patenterteilung: **10.04.2024**
(21) Anmeldenummer: 20799676.0
(22) Anmeldetag: 28.10.2020
(51) Int. Cl.: B66F 9/14

(54) **ANTRIEBSVORRICHTUNG**
DRIVE DEVICE
DISPOSITIF D'ENTRAÎNEMENT

(30) Priorität: 28.10.2019 DE 102019129044
(43) Veröffentlichungstag der Anmeldung: 07.09.2022
(73) Patentinhaber: Rogama B.V., 6301 HR Valkenburg (NL)
(72) Erfinder: MATTI, Rob, 6301HR Valkenburg (NL)
(74) Vertreter: FARAGO Patentanwälte GmbH
(86) Internationale Anmeldenummer: PCT/EP2020/080238
(87) Internationale Veröffentlichungsnummer: WO 2021/083935

(56) Entgegenhaltungen:
- CN-A- 109 502 517
- JP-U- H02 147 486
- JP-U- S56 144 098
- SE-B- 392 456
- US-A- 4 381 166

## Beschreibung

Die Erfindung betrifft eine Antriebsvorrichtung, insbesondere für eine Vorrichtung zur Aufnahme und zum Transport von Lasten, welche an einer weiteren Vorrichtung befestigt oder zu befestigen ist. Bei dieser weiteren Vorrichtung kann es sich um eine stationäre oder bewegliche Vorrichtung handeln, wobei es sich bei der beweglichen Vorrichtung beispielsweise um einen vertikal bewegbaren Hubschlitten eines Flurförderzeugs handeln kann.

Derartige Vorrichtungen zur Aufnahme von Lasten können beispielsweise in ein Flurförderzeug integriert oder als Anbaugerät ausgebildet sein, das an einer Einrichtung wie einem Gabelstapler befestigt oder zu befestigen ist. Sie weisen meist zwei oder mehr zueinander bewegliche Lastaufnahmeelemente auf, die beispielsweise die Form zweier zueinander beweglicher Gabelzinken haben können. Diese Beweglichkeit der Gabelzinken wird durch entsprechend ausgebildete Verstellvorrichtungen erreicht und ermöglicht es den Anwendern, die Gabelzinken an die Breite eines aufzunehmenden Gegenstandes bzw. an darin befindliche Ausnehmungen, in welche die Gabelzinken eingreifen, anzupassen.

In vielen Fällen können die Lastaufnahmeelemente nicht nur aufeinander zu und voneinander weg bewegt werden, sondern auch beide parallel und gleichzeitig in die gleichen Richtung bewegt werden, um eine ungenaue Anfahrt mit dem Flurförderzeug ohne Manövrieren mit dem gesamten Fahrzeug ausgleichen zu können. Diese Seitenschubbewegung wird von den gleichen Antriebseinheiten ermöglicht wie die Bewegung von Lastaufnahmeelementen aufeinander zu und voneinander weg. Die jeweiligen Verstellvorrichtungen werden dabei vom Bediener des Flurförderzeuges vom Arbeitsplatz aus betätigt, ohne dass er dazu absteigen muss.

Da derartige lastaufnehmende Vorrichtungen meistens in relativ rauen Umgebungen intensiv im Einsatz sind, ist die Robustheit der Konstruktion ein wichtiges Anforderungskriterium. Die aufzunehmende Last kommt immer direkt mit der Vorrichtung in Berührung und ausstehende Teile der Last oder ein zu raues Aufnehmen der Last können zu Beschädigungen führen.

Aus der deutschen Offenlegungsschrift DE 10 2011 002 433 (A1) ist eine Vorrichtung zum Transport von Lasten bekannt, die zwei Lastaufnahmeelemente umfasst, die jeweils an horizontal beweglichen Gleitarmen angebracht sind, die durch Antriebselemente relativ zueinander bewegbar sind, wobei die Gleitarme an wenigstens einem Gleitführungskörper gelagert sind und durch die Antriebselemente entlang einem Gleitführungskörper bewegbar sind. Die Lastaufnahmeelemente sind zusätzlich jeweils an beweglichen Führungsarmen angebracht, die an einer Führungsschiene geführt sind, wobei der Gleitführungskörper und die Führungsschiene durch zwei Verbindungselemente miteinander verbunden und voneinander beabstandet sind. Die Antriebselemente sind teilweise im Innern des Gleitführungskörpers angeordnet und die Gleitarme sind beweglich innerhalb des Gleitführungskörpers geführt, wobei der Gleitführungskörper einen Längsschlitz aufweist, durch den ein Verbindungsabschnitt des Gleitarms aus dem Gleitführungskörper herausragt und mit einem Lastaufnahmeelement verbunden ist. Bei Betrieb der Vorrichtung liegt der größte Teil des jeweiligen Antriebselementes innerhalb des Gleitführungskörpers. Der Gleitführungskörper umgreift somit wenigstens teilweise sowohl die Antriebselemente als auch die Gleitarme, so dass diese vorteilhaft geschützt in einem Gleitführungskörper untergebracht sind, der gleichzeitig zur Führung der Gleitarme dient. Beschädigungen und ein Ausfall des Flurförderzeugs kann damit reduziert werden und die Wartungskosten bleiben somit gering. Gleichzeitig kann die Vorrichtung kompakt ausgeführt werden, um so auch eine gute Sicht vom Bediener zu den Lastaufnahmeelementen zu gewährleisten und kostengünstig hergestellt werden zu können. Nachteilig an dieser Konstruktion ist, dass zwei Gleitführungskörper übereinander liegen und den freien Querschnitt für die Durchsicht eines Bedieners eines Flurförderfahrzeugs durch die Vorrichtung trotz der Kompaktheit der Konstruktion dennoch einschränken. Weiterhin ist das höhere Eigengewicht dieser Konstruktion nachteilig.

Aus der internationalen Patentanmeldung WO 2016 / 205 376 A1 ist eine Gabelpositionierungsanordnung zum Montieren an einem Hubwagen bekannt. Die Vorrichtung weist einen ersten Gabelpositionierer und einem zweiten Gabelpositionierer auf, wobei die Gabelpositionierer mit einem Gabelrahmen verbunden sind. Der erste Gabelpositionierer ist im wesentlichen spiegelbildlich zu dem zweiten Gabelpositionierer aufgebaut. Jeder Gabelpositionierer umfasst ein Rohr mit einem inneren Hohlraum, in dem ein Kolben und ein Träger angeordnet sind, die beide mit einer Stange gekoppelt sind. Der Kolben und der Träger sind beide in gleitendem Kontakt mit dem Rohr. Jeder Gabelpositionierer hat einen Gabelhalter, der außerhalb des Rohres angeordnet ist, wobei der Gabelhalter mit dem Träger durch einen Schlitz in dem Rohr gekoppelt ist. Der mit dem Gabelhalter gekoppelte Teil des Trägers befindet sich zwischen einer ersten Trägerbuchse und einer zweiten Trägerbuchse. Durch den Gabelrahmen baut die Gabelpositionierungsanordnung recht groß, wobei der freie Quesrschnitt zwischen den Gabelpositionierern und damit die Durchsichtmöglichkeit für einen Bediener eines Flurförderfahrzeugs, an dem die Gabelpositionierungsanordnung angebracht ist, verkleinert wird.

Aus der deutschen Offenelgungsschrift DE10 2017 213 236 A1 ist eine Vorrichtung zum Aufnehmen und Transportieren von Lasten, die an einer beweglichen oder stationären Vorrichtung angebracht sein kann, bekannt. Ein erstes Führungsprofilelement weist ein Hohlprofilelement auf, wobei in dem ersten Führungsprofilelement ein Antriebselement zumindest teilweise im Inneren des Führungsprofilelements integriert ist. Das Antriebselement und die Führung einer Mitnehmerplatte für eine Gabelzinke liegen auf einer Achse. Mit dieser Ausführungsform ist bereits ein großer Durchsichtquerschnitt erreicht. Allerdings beeinträchtigen auf dem Markt verfügbare Antriebselemente auch bei dieser Ausführungsform den Durchsichtquerschnitt des Bedieners.

Aus dem japanischen Gebrauchsmuster JP H02 147 486 U ist eine Antriebsvorrichtung für die seitliche Bewegung von mindestens zwei Lastaufnahmeelementen einer Vorrichtung zur Aufnahme und zum Transport von Lasten für eine Montage an einer beweglichen oder stationären Einrichtung nach dem Oberbegriff des Anspruchs 1 bekannt, aufweisend ein erstes

Antriebselement und ein zweites Antriebselement, wobei ein erstes Lastaufnahmeelement durch das erste Antriebselement und ein zweites Lastaufnahmeelement durch das zweite Antriebselement seitlich in axialer Richtung eines ersten Führungsprofils der Vorrichtung zur Aufnahme und zum Transport von Lasten bewegbar sind, wobei die mindestens zwei Lastaufnahmeelemente von dem ersten Führungsprofil tragbar sind, wobei die beiden Antriebselemente durch genau eine Antriebseinheit antreibbar sind, wobei die genau eine Antriebseinheit zwischen den beiden Antriebselementen positioniert ist. Auch diese Antriebsvorrichtung löst nicht die oben beschriebenen Probleme.

Aufgabe der Erfindung ist es daher, eine Antriebsvorrichtung für eine seitliche Bewegung von Lastaufnahmelelementen anzugeben, die mit einer Vorrichtung zur Aufnahme und zum Transport von Lasten verbindbar ist und mit der der freie Querschnitt für die Durchsicht eines Bedieners der Vorrichtung zur Aufnahme und zum Transport von Lasten weiter maximiert ist.

Erfindungsgemäß wird diese Aufgabe durch eine Antriebsvorrichtung mit den Merkmalen des unabhängigen Anspruches 1 gelöst. Vorteilhafte Weiterbildungen der Antriebsvorrichtung ergeben sich aus den Unteransprüchen 2 bis 10.

Eine erfinderische Antriebsvorrichtung für die seitliche Bewegung von mindestens zwei Lastaufnahmeelementen einer Vorrichtung zur Aufnahme und zum Transport von Lasten für eine Montage an einer beweglichen oder stationären Einrichtung weist ein erstes Antriebselement und ein zweites Antriebselement auf, wobei ein erstes Lastaufnahmeelement durch das erste Antriebselement und ein zweites Lastaufnahmelemement durch das zweite Antriebselement seitlich in axialer Richtung eines ersten Führungsprofils der Vorrichtung zur Aufnahme und zum Transport von Lasten bewegbar ist. Die mindestens zwei Lastaufnahmeelemente sind dabei von dem ersten Führungsprofil tragbar. Die beiden Antriebselemente sind durch genau eine Antriebseinheit antreibbar, wobei die genau eine Antriebseinheit zwischen den beiden Antriebselementen positioniert ist. Da die Lastaufnahmeelemente durch die Antriebselemente antreibbar sind, ist mit anderen Worten die Antriebseinheit auch zwischen den Lastaufnahmelementen angeordnet. Die genau eine Antriebseinheit weist eine innenliegende und durchgehende Abtriebswelle auf, wobei das erste Abtriebswellenende mit dem ersten Antriebselement und das zweite Abtriebswellenende mit dem zweiten Antriebselement drehfest wirkverbunden ist und die Achse der Abtriebswelle und die Achsen der Antriebselemente auf einer Linie liegen. Erfindungsgemäß weist das erste Führungsprofil ein Hohlprofil auf, ein Antriebselement ist in dem ersten Führungsprofil wenigstens teilweise im Inneren des ersten Führungsprofils integriert und zusätzlich die genau eine Antriebseinheit ist wenigstens teilweise im Inneren des ersten Führungsprofils integriert.

Die Verbindung der Abtriebswelle mit den beiden Antriebselementen kann dabei beispielswiese mittig an der Abtriebswelle erfolgen. Dadurch, dass die Achse der Abtriebswelle und die Achsen der Antriebselemente auf einer Linie liegen, baut die Antriebsvorrichtung besonders kompakt. Die Achsen der Antriebselemente können aber auch versetzt zueinander liegen. Beispielsweise kann jeweils ein Antriebselement mit einem Zahnrad wirkverbunden sein. Diese Ausführungsform kann für besondere Anwendungen vorteilhaft sein.

Unter einer Antriebseinheit wird in diesem Dokument eine Einheit verstanden, die in der Lage ist, die Antriebselemente anzutreiben. Dazu kann die Antriebseinheit einen Motor und eventuell weitere Komponenten, wie beispielsweise Lager, Getriebe, etc., aufweisen. Der Motor kann beispielsweise ein Hydromotor oder ein Elektromotor sein.

Unter einer seitlichen Bewegung der Lastaufnahmeelemente wird in dieser Schrift eine Bewegung der Lastaufnahmeelmente aufeinander zu oder voneinander weg, d.h. in eine Richtung quer zu einer Lastaufnahme- bzw Lasttransportrichtung, ebenso wie die parallele Bewegung der Lastaufnahmelemente quer zu einer Lastaufnahmerichtung verstanden. Üblicherweise sind die Lastaufnahmelemente an einem ersten Führungsprofil befestigbar, wobei dieses erste Führungsprofil quer zur Transport- und Aufnahmerichtung der Lasten angeordnet ist und die seitliche Richtung in Richtung des ersten Führungsprofils weist.

Da die beiden Antriebselemente nur durch genau eine Antriebseinheit antreibbar sind, baut die Antriebsvorrichtung besonders kompakt.

In einer weiteren vorteilhaften Ausführungsform weist mindestens ein Antriebselement eine Spindel auf. Alternativ weist jedes Antriebselement jeweils eine Spindel mit unterschiedlicher Drehrichtung auf.

In einer weiteren vorteilhaften Ausführungsform weist jedes der beiden Antriebselemente eine Doppelspindel mit unterschiedlicher Drehrichtung auf.

In einer weiteren vorteilhaften Ausführungsform ist jedes Antriebselement mit mindestens einem Lastaufnahmelement wirkverbindbar. Dabei kann die Wirkverbindung beispielsweise eine direkte Verbindung zwischen dem Antriebselement und dem mindestens einen Lastaufnahmelement aufweisen. Es ist aber auch möglich, dass die Wirkverbindung beispielsweise über ein Adapterstück in Form beispielsweise einer Mitnahmeplatte geschieht. Die Lastaufnahmeelemente können einfach in die Mitnahmeplatten eingesetzt werden, so das Standardlastaufnahmeelemente wie beispielsweise Standardgabelzinken verwendbar sind, die trotzdem seitliche Bewegungen ausführen können.

Weiterhin hat es sich als vorteilhaft erwiesen, wenn das erste Führungsprofil ein Hohlprofil aufweist und in dem ersten Führungsprofil ein Antriebselement wenigstens teilweise im Inneren des ersten Führungsprofils integriert ist, wobei das erste Führungsprofil einen Längsschlitz aufweist, durch den eine Halterung für ein Lastaufnahmeelement herausragt. Durch die wenigstens teilweise Integration des Antriebselements in das Hohlprofil ist das Antriebselement gegen äußere Einflüsse und damit gegen Beschädigungen geschützt.

Zusätzlich zu einem Antriebselement ist die genau eine Antriebseinheit wenigstens teilweise im Inneren des ersten Führrungsprofils integriert. Durch die wenigstens teilweise Integration der Antriebseinheit in das Hohlprofil ist aus die Antriebseinheit gegen äußere Einflüsse und damit gegen Beschädigungen geschützt.

In einer weiteren vorteilhaften Ausführungsform weist die genau eine Antriebseinheit ein Zahnrad auf, wobei das Zahnrad antreibbar ist und wobei das Zahnrad mit der Abtriebswelle drehfest wirkverbunden ist. Durch diese Konstruktionsform baut die genau eine Antriebseinheit sehr kompakt, wodurch der freie Querschnitt für die Durchsicht eines Bedieners der Vorrichtung zur Aufnahme und zum Transport von Lasten weiter maximiert ist.

In einer vorteilhaften Ausführungsform weist mindestens ein Antriebselement eine Spindel auf. Dabei können beispielsweise Kugelumlaufspindeln oder Gewindespindeln zum Einsatz kommen. Als Gegenstück zu der Spindel kann eine Buchse dienen, an der ein Verbindungselement zur Verbindung mit einem Lastaufnahmelement befestigbar ist.

In einer weiteren vorteilhaften Ausführungsform weist mindestens ein Antriebselement ein schaltbares Getriebe zur Richtungsumkehr der Bewegungsrichtung mindestens eines Lastaufnahmeelements auf. Dadurch ist es möglich, dass die seitliche Bewegung Lastaufnahmeelemente je nach Stellung des Getriebes gleichsinnig oder gegensinnig verlaufen können. Die gegenläufige Beweglichkeit der Gabelzinken ermöglicht es den Anwendern, den Abstand der Lastaufnahmeelemente zueinander an die Breite eines aufzunehmenden Gegenstandes bzw. an darin befindliche Ausnehmungen, in welche die Lastaufnahmeelemente eingreifen können, anzupassen. Die parallele, in die gleichen Richtung gehende Bewegung der Lastaufnahmeelemente ermöglicht eine ungenaue Anfahrt mit einem Flurförderzeug an eine aufzunehmende Last, wobei durch die parallele, in die gleiche Richtung gehende Bewegung der Lastaufnahmeelemente die Aufnahme der Last ohne Manövrieren mit dem gesamten Fahrzeug ermöglicht.

In einer vorteilhaften Ausführungsform sind in der Antriebsvorrichtung Lager vorgesehen, die dazu ausgestaltet sind, seitliche Kräfte der Antriebselemente aufzufangen. Die seitlichen Kräfte der Antriebselemente können durch die Seitenschubbewegung entstehen und setzen sich beispielswseise aus Trägheitskräften der bewegten Massen, Reibung und evtl. Kräften durch das seitliche Verschieben von Lasten mit einem Lastaufnahmeelement zusammen. Durch das Vorsehen der Lager können solche Kräfte abgefangen werden, ohne dass Zahnräder oder weitere Komponenten der Antriebseinheit belastet werden. Die Lager können an den jeweiligen Enden der Antriebselemente vorgesehen sein.

Weiterhin hat es sich als vorteilhaft erwiesen, wenn die Antriebseinheit ein Gehäuse aufweist, wobei axiale Kräfte der Antriebselemente über das Gehäuse auf die Vorrichtung zur Aufnahme und zum Transport von Lasten übertragbar sind. Die Lastübertragung von den Antriebselmenten auf das Gehäuse kann beispielsweise über die zuvor beschriebenen Lager erfolgen. Über das Gehäuse können die Lasten in die Gesamtkonstruktion beispielsweise über einen Rahmen oder sonstige Strukturelmente übertragen werden, ohne bewegbare Funktionselmente der Antriebsvorrichtung zu belasten. Axiale Belastungen können beispielsweise entshten, wenn die Lastaufnahmelememte beim Transport ooder Aufnahme von Lasten seitlich belastet werden.

In einer weiteren vorteilhaften Ausführungsform weist die Antriebsvorrichtung mindestens ein erstes Verbindungselemement und ein zweites Verbindungselement für die Aufnahme der mindestens zwei Lastaufnahmeelemente auf, wobei das erste Verbindungselment mit einer ersten Buchse und das zweite Verbindungselement mit einer zweiten Buchse mit Innengewinden wirkverbindbar ist, wobei die erste Buchse mit dem ersten Antriebselement und die zweite Buchse mit dem zweiten Antriebselement wirkverbunden ist, wobei die Antriebselemente jeweils einen Endanschlag aufweisen, wobei zwischen den Buchsen und dem jeweiligen Endanschlag eine Feder vorgesehen ist. Die Verbindungselemente werden beispielsweise durch Rotation der Antriebselemente über Buchsen seitlich bewegt, wobei die Seitbewegung gegensinnig oder gleichsinnig erfolgen kann. Dabei wird über die Feder ein Festlaufen des Antriebselments in der Buchse am Endanschlag verhindert. Nähert sich die auf der Spindel laufende Buchse einem Endanschlag, kommt zunächst die Feder unter Druck. Die durch die Feder aufgebaute Gegenkraft wächst langsam mit dem weiteren Vorankommen der Buchse auf der Spindel, so dass die Buchse auf der Spindel nicht plötzlich blockiert und dadurch eine hohe Verspannungskraft im Gewinde der Spindel aufgabut. Zusätzlich wird die später beim Zurückdrehen der Sindel zum Lösen der Buchse erforderliche Lösekraft durch die Feder unterstützt. Mit anderen Worten wirrk die Feder hier als Kraftspeicher. Die Feder kann am Endanschlag auf der Spindel oder in der Buchse angeordnet sein.

In einer Ausführungsform ist mindestens eine Feder je Bewegungsrichtung verbaut. Wird diese je Bewegungsrichtung eine Feder jeweils entgegengesetzt eingebaut und mit einem auch nur geringen Versatz versehen, so dass beide Federn nicht gleichzeitig zum Anschlag bringbar sind, bremst in jede Richtung jeweisls nur eine Feder. Da die Abtriebswelle in der Antriebseinheit, die mit den Antirebselementen drehfest verbunden ist, durchgehend ist, bremsen damit die ganze Antirebswelle sowie die beiden Antriebselemente. Damit kann je Bewegungsrichtung eine Feder gespart werden, wodurch die Antriebsvorrichtung weniger Platz benötigt und kostengünstig herstellbar ist. Als Feder können alle bekannten geeigneten Federn, wie beispielsweise Schrauben-, Teller-, Evolut-, Ring-, Gasdruck-, Gummi- oder Luftfedern eingesetzt werden.

Es hat sich darüberhinaus als vorteilhaft erwiesen, die Feder in einer Kammer in der Buchse anzuordnen. Hierdurch kann die Feder bei Belastung nicht ausweichen. Darüber hinaus wir der Bewegungsbereich der Lastaufnahmeelemente maximiert.

Die Antriebseinheit kann beispielsweise einen Hydromotor aufweisen. Dabei strömt eine Hydraulikflüssigkeit unter Druck in eine Kammer, in der die beiden Zahnräder drehbar und miteinander kämmbar angeordnet sind. Die Zahnräder sind dabei analog einer Zahnradpumpe derart in der Kammer angeordnet, dass sie mit geringem Spiel in dem Kammergehäuse rotieren können. Die Hydraulikflüssigkeit drückt dabei auf zwei Zahnradflanken in Drehrichtung und eine Zahnradflanke entgegen der Drehrichtung. Die Hydraulikflüsigkeit wird in Kammern, die zwischen Zahnflanken und Gehäusewand gebildet werden, zur Ablußseite geführt. Damit ist ein solcher Hydromotor sehr kompakt aufgebaut, so dass der freie Querschnitt für die Durchsicht eines Bedieners der Vorrichtung zur Aufnahme und zum Transport von Lasten weiter maximiert ist. Die Verwendung einen Hydromotors ist insbesondere bei der Verwendung der Antriebseinheit an einem Flurförderfahrzeug vorteilhaft, da Flurförderfahrzeuge üblicherweise für den Antrieb weiterer Aktoren über ein Hydraulikaggregat verfügen, so dass druckbeaufschlagtes Hydraulikfluid an dem Flurförderfahrzeug standardmäßig zur Verfügung steht.

Es hat sich als vorteilhaft erwiesen, wenn der Hydromotor jeweils einen Anschluss für Zu- und Rücklauf des Hydraulikfluids aufweist, wobei die Anschlüsse zur selben Seite des Hydromotors zeigen. Dadurch können auch die Anschlussleitungen so verlegt werden, dass die Druchsicht des Bedieners der Vorrichtung zur Aufnahme und zum Transport von Lasten hierdurch nicht eingeschränkt wird.

Alternativ kann die Antriebseinheit einen Elektromotor aufweisen. Der Elektromotor benötigt keine Anschlüsse für Vor- und Rücklauf des Hydraulikfluids, womit die Druchsicht des Bedieners der Vorrichtung zur Aufnahme und zum Transport von Lasten noch weniger eingeschränkt wird.

Es hat sich weiterhin als vorteilhaft erwiesen, wenn das erste Führungsprofil an einer seiner Außenseiten ein Aufnahmeprofil mit einer vorstehenden Leiste aufweist, wobei das mindestens eine Lastaufnahmeelement mittels eines spiegelbildlich zum Aufnahmeprofil gearbeiteten Einhängeprofils in das Aufnahmeprofil einhängbar ist, wobei das Einhängeprofil ein Gleitstück aufweist, dass an der vorstehenden Leiste des Aufnahmeprofils anliegt, wenn das Lastaufnahmeelement in das Aufnahmeprofil eingehängt ist. Die Lastaufnahmelelemente können an dem oberen Führungsprofil eingehängt werden, wobei sie von dem oberen Führungsprofil getragen und von dem unteren Fürhungsprofil gestützt werden. Durch das Gleitstück wird die Reibung bei der seitlichen Verstellung des Lastaufnahmeelements minimiert, wodurch für die seitliche Verstellung des Lastaufnahmeelemente weniger Energie benötigt wird und der Verschleiß minimiert wird.

Es hat sich als besonders vorteilhaft erwiesen, wenn nur ein Führungsprofil ein Antriebselement aufweist.

Weiterhin hat es sich als vorteilhaft erwiesen, wenn zumindest das erste Führungsprofil das in seinem Inneren angeordente Antriebselement zu mehr als zur Hälfte umgreift. Weiterhin hat es sich als besonders vorteilhaft herausgestellt, wenn der Umgreifungsgrad mehr als 75% beträgt. Durch die Umgreifung des Antriebslements durch das Führungsprofil liegt das Antriebselement geschützt in dem Führungsprofil und wird von diesem so gehalten, dass es auch bei großer Kraftaufbringung nicht ausbiegen oder ausknicken kann.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
Fig. 1 dreidimensionlae Darstellung einer nicht beanspruchten Antriebsvorrichtung mit Lastaufnahmelementen in maximaler Weitstellung
Fig. 2 dreidimensionlae Darstellung einer nicht beanspruchten Antriebsvorrichtung mit Lastaufnahmelementen in maximaler Engstellung
Fig. 3 dreidimensionale Darstellung einer nicht beanspruchten Antriebsvorrichtung mit Verbindungselementen in maximaler Weitstellung
Fig. 4 dreidimensionlae Darstellung einer erfindungsgemäßen Antriebsvorrichtung mit Lastaufnahmelementen in einer Zwischenstellung
Fig. 5 dreidimensionlae Darstellung einer erfindungsgemäßen Antriebsvorrichtung im Schnitt
Fig. 6 Draufsicht einer erfindungsgemäßen Antriebsvorrichtung im Schnitt

Fig. 1 zeigt eine dreidimensionlae Darstellung einer nicht beanspruchten Antriebsvorrichtung 100 mit in Verbindungselementen125, 136 eingehandgenen Lastaufnahmelementen 191, 192. Das erste und das zweite Antriebselement befinden sich in einer Ebene und in diesem Ausführungsbeispiel unterhalb eines ersten Führungsprofils 120 (in Fig. 1 nicht gezeigt, siehe Fig. 4, 5 und 6)) bzw. einer Gabelträgerleiste 124, an der die Antriebsvorrichtung 100 befstigt ist. Die Antriebsvorrichtung kann alternativ aber auch oberhalb des ersten Führungsprofils 120 angeordnet sein. Weiterhin kann die Antriebsvorrichtung auch im Hubgerüst (nicht gezeigt) eines Flurförderfahrzeugs integriert werden, indem die Mastwangen des Flurförderfahrzeugs (niht gezeigt) direkt mit der Rahmenkosntruktion verbunden werden, womit auf eine Gebelträgerleiste verzeichtet werden kann. Die Lastaufnahmelemente 191, 192 sind an dem ersten Führungslement 120 eingehangen und werden von diesem getragen. Die Laastaufnahmelemente 191, 192 stützen sich darüberhinaus an einem zweiten Fürhungsprofil 140 ab. Zwischen dem ersten Antriebselement 121 und dem zweiten Antriebselement 131 befindet sich eine Antriebseinheit 160 in einem Gehäuse 165. Diese Antriebseinheit 160 kann beispielsweise ein Elektro- oder oder ein Fluidmotor, beispielsweise ein Hydromotor, sein. Die Antriebseinheit 160 treibt sowohl das erste Antriebselement 121, als auch das zweite Antriebselement 131, die sich auf einer durchgehenden Welle befinden, rotatorisch an. Als Antriebselemente 121, 131 sind Spindeln, beispielsweise Kugelumlauf- oder Gewindespindeln, verbaut. Über die Antriebselemente 121, 131 werden Buchsen 121 h, 131 h bewegt, an denen Verbindungselemente 125, 135 befestigt sind. In den Antriebselementen 121, 131 können Getriebe integriert sein (in der Fig. nicht gezeigt), die schaltbar sind und den Drehsinn eines Antriebselements 121, 131 umkehren können, so dass sowohl eine Seitenschubbewegung, bei der die Verbindungslemente 125, 135 parallel und gleichsinnig bewegt werden, als auch eine gegensinnige Bewegung der Verbindungselemente 125, 135, wie es für die Anpassung des Abstands der Lastaufnahmeelemente 191, 192 (erforderlich ist, möglich ist. In Fig. 1 befinden sich die Verbindungselemente 125, 135 und damit die Lastaufnahmelemente 191, 192 in maximaler Weitstellung.

In Fig. 2 ist die Antriebsvorrichtung 100 aus der Fig. 1 in maximaler Engstellung dargestellt. Die beiden Verbindungselemente 125, 135 sind dabei bis an einen Anschlag (nicht dargestellt) an der Antriebseinheit 160 herangefahren.

Fig. 3 zeigt eine nicht beanspruchten Antriebsvorrichtung 100 mit Verbindungselementen 125, 135 in maximaler Weitstellung in einer von einer Montagesituation losgelöster dreidimensionaler Darstellung. Die Verbindungselemente 125, 135 sind an den von den Antriebselementen 121, 131 angetriebenen Buchsen 121h, 131h befestigt. Mittig zwischen den Buchsen 121h, 131h ist die Antriebseinheit 160 angeordnet.

Fig. 4 zeigt eine weitere dreidimensionale Darstellung einer Antriebsvorrichtung 100 mit in Verbindungelementen 125, 135 Lastaufnahmelementen in einer Zwischenstellung. Die Antriebselemente 121, 131 sind in das erste Führungselement 120, das als Hohlprofil ausgeführt ist, integriert und daher in dieser Darstellung nicht sichtbar. Durch die Integration in das erste Führungsprofil 120 sind die Antriebselemente 121, 131 gegen Beschädigungen weitestgehend geschützt. Die Antriebseinheit 160 dieser Ausführungsform weist einen Hydromotor auf. Die Hydraulikanschlüsse 200 weisen durch Durchbrüche im Gehäuase 165 nach oben aus dem ersten Führungsprofil 120 heraus, so dass die Hydraulikaschlüsse 200 und daran befestigte Hydraulikschläuche (nicht gezeigt) nicht bei der Lastaufnahme stören und auch den freien Durchblick für einen Bediener einer Vorrichtung zur Aufnahme und zum Transport von Lasten, an der die Antriebsvorrichtung montiert ist, nicht eingeschränkt wird.

Fig. 5 zeit eine dreidimensionale Darstellung einer Antriebsvorrichtung 100 im Schnitt. In der Antriebseinheit 160 sind Lager 162 vorgesehen, die dazu ausgestaltet sind, seitliche Kräfte der Antriebselemente 121, 131 aufzufangen. Die seitlichen Kräfte der Antriebselemente 121, 131 können durch die Seitenschubbewegung entstehen und setzen sich beispielswseise aus Trägheitskräften der bewegten Massen, Reibung und evtl. Kräften durch das seitliche Verschieben von Lasten mit einem Lastaufnahmeelement 191, 192 zusammen. Durch das Vorsehen der Lager 162 können solche Kräfte abgefangen werden. Die Antriebseinheit 160 weist ein Gehäuse 165 auf, wobei axiale Kräfte der Antriebselemente 121, 131 über das Gehäuse 165 auf die Vorrichtung zur Aufnahme und zum Transport von Lasten, an der die Antriebsvorrichtung 100 montiert ist, übertragbar sind. Das erste Verbindungselmente 121 weist eine erste Buchse 121h und das zweite Verbindungselement 131 eine zweite Buchse 131h mit Innengewinde auf, wobei die erste Buchse 121h mit dem ersten Antriebselement 121 und die zweite Buchse 131h mit dem zweiten Antriebselement 131 wirkverbunden ist, wobei die Antriebselemente 121, 131 jeweils einen Endanschlag 300 aufweisen, wobei zwischen den Buchsen 121h, 131h und dem jeweiligen Endanschlag 300 eine Feder 400 vorgesehen ist. Verbindungselemente 125, 135 sind an den Buchsen 121h, 131h befestigbar und sind beispielsweise durch Rotation der Antriebselemente 121, 131 über die Buchsen 121h, 131h seitlich bewegbar, wobei die Seitbewegung gegensinnig oder gleichsinnig erfolgen kann. Über die Feder 400 ist ein Festlaufen des jeweiligen Antriebselments i121, 131 in der jeweiligen Buchse 121h, 131h am Endanschlag 300 verhinderbar. Nähert sich die auf der jeweiligen Spindel 121i, 131i laufende Buchse 121h, 131h einem Endanschlag 300, kommt zunächst die Feder 400 unter Druck. Die durch die Feder 400 aufgebaute Gegenkraft wächst langsam mit dem weiteren Vorankommen der jeweiligen Buchse 121h, 131h auf der jeweiligen Spindel 121i, 131i, so dass die Buchse 121h, 131h auf der Spindel 121i, 131i nicht plötzlich blockiert und dadurch eine hohe Verspannungskraft im Gewinde der Spindel 121i, 131i aufgabut. Zusätzlich wird die später beim Zurückdrehen der Sindel 121i, 131i zum Lösen der Buchse 121h, 131h erforderliche Lösekraft durch die Feder 400 unterstützt. Mit anderen Worten wirkt die Feder 400 hier als Kraftspeicher. Die Feder 400 kann am Endanschlag 300 auf der Spindel 121i, 131i und/oder teilweise in der Buchse 121h, 131h angeordnet sein. In der in der Figur gezeigten Ausführungsform ist die Feder 400 im ersten Antriebselement 121 auf der Spindel 121i derart angeordnet, dass sie zwischen Antirebelement 160 und der Buchse 121h zum Eingriff kommen kann, während die Feder 400 im zweiten Antriebselement 131 in der Buchse 131h derart angeordnet ist, dass sie zwischen der Buchse 131h und dem Entanschlag 300 zum Eingriff kommen kann.

Fig. 6 zeigt eine Ausführungsform der Antriebsvorrichtung 100 aus Fig. 5 in einer Draufsicht im Schnitt. Die Antirebseinheit 160 weist ein Zahnrad 161 auf einer Abtriebswelle 170 auf, über das die Abtriebswelle 170 antriebbar ist. Die Abtriebswelle 170 weist ein erstes Abtriebswellen ende 171 auf, über das die Abtriebswelle 170 mit dem ersten Antriebselement 121 drehfest verbunden ist. Weiterhin weist die Abtriebswelle 170 ein zweites Abtriebswellen ende 172 auf, über das die Abtriebswelle 170 mit dem zweiten Antriebselement 131 drehfest verbunden ist. Die Antriebseinheit 160 weist zwei Lager 162 auf, über die seitliche, von den Antriebseilementen 121, 131 eingebrachte Kräfte über das Gehäuse 165 abgefangen werden, ohne dass das Zahnrad 161 oder weitere Komponenten der Antriebseinheit 160 belastet werden. Je Bewegungsrichtung ist eine Feder 400 verbaut. Diese jeweils eine Feder 400 ist jeweils entgegengesetzt eingebaut und mit einem auch nur geringen Versatz versehen, so dass beide Federn 400 nicht gleichzeitig zum Anschlag bringbar sind. Dadurch bremst in jede Richtung jeweils nur eine Feder 400. Da die Abtriebswelle 170 in der Antriebseinheit 160 durchgehend ist, bremsen damit bei Annäherung an einen Anschlag 300 in jeder Bewegungsrichtung die ganze Abtriebswelle 170 und damit die beiden Antriebselemente 121, 131. Als Federn 400 sind in der gezeigten Ausführungsform Schraubenfedern eingegesetzt. Grundsätzlich können alle bekannten geeigneten Federn 400, wie beispielsweise Schrauben-, Teller-, Evolut-, Ring-, Gasdruck-, Gummi- oder Luftfedern eingesetzt werden.

### Bezugszeichenliste:

- 100: Antriebsvorrichtung
- 120: erstes Führungsprofil
- 121: erstes Antriebselement
- 121 h: erste Buchse
- 121 i: erste Spindel
- 124: Gabelträgerleiste
- 125: erstes Verbindungselement
- 131: zweites Antriebselement
- 131 h: zweite Buchse
- 131 i: zweite Spindel
- 135: zweites Verbindungselement
- 160: Antriebseinheit
- 161: Zahnrad
- 162: Lager
- 165: Gehäuse
- 170: Abtriebswelle
- 171: erstes Abtriebswellenende
- 172: zweites Abtriebswellenende
- 191: erstes Lastaufnahmeelement, erste Gabelzinke
- 192: zweites Lastaufnahmeelement, zweite Gabelzinke
- 200: Hydraulikanschluß
- 300: Endanschlag
- 400: Feder

## Patentansprüche

1. Antriebsvorrichtung (100) für die seitliche Bewegung von mindestens zwei Lastaufnahmeelementen (191, 192) einer Vorrichtung zur Aufnahme und zum Transport von Lasten für eine Montage an einer beweglichen oder stationären Einrichtung, aufweisend ein erstes Antriebselement (121) und ein zweites Antriebselement (131), wobei ein erstes Lastaufnahmeelement (191) durch das erste Antriebselement (121) und ein zweites Lastaufnahmelemement (192) durch das zweite Antriebselement (131) seitlich in axialer Richtung eines ersten Führungsprofils (120) der Vorrichtung zur Aufnahme und zum Transport von Lasten bewegbar sind, wobei die mindestens zwei Lastaufnahmeelemente (191,192) von dem ersten Führungsprofil (120) tragbar sind, wobei die beiden Antriebselemente (121, 131) durch genau eine Antriebseinheit (160) antreibbar sind, wobei die genau eine Antriebseinheit (160) zwischen den beiden Antriebselementen (121, 131) positioniert ist, wobei die genau eine Antriebseinheit (160) eine innenliegende und durchgehende Abtriebswelle (170) aufweist, wobei das erste Abtriebswellenende (171) mit dem ersten Antriebselement (121) und das zweite Abtriebswellenende (172) mit dem zweiten Antriebselelemt (131) drehfest wirkverbunden ist und die Achse der Abtriebswelle (170) und die Achsen der Antriebselemente (121, 131) auf einer Linie liegen,
**dadurch gekennzeichnet,**
**dass** das erste Führungsprofil (120) ein Hohlprofil aufweist und in dem ersten Führungsprofil (120) ein Antriebselement (121, 131) wenigstens teilweise im Inneren des ersten Führungsprofils (120) integriert ist und zusätzlich die genau eine Antriebseinheit (160) wenigstens teilweise im Inneren des ersten Führungsprofils (120) integriert ist.

2. Antriebsvorrichtung (100) gemäß Anspruch 1,
**dadurch gekennzeichnet,**
**dass** mindestens ein Antriebselement (121, 131) eine Spindel aufweist oder jedes Antriebselement (121, 131) jeweils eine Spindel mit unterschiedlicher Drehrichtung aufweist.

3. Antriebsvorrichtung (100) gemäß Anspruch 1,
**dadurch gekennzeichnet,**
**dass** jedes der beiden Antriebselemente (121, 131) eine Doppelspindel mit unterschiedlicher Drehrichtung aufweist.

4. Antriebsvorrichtung (100) gemäß einem der vorherigen Ansprüche, **dadurch gekennzeichnet,**
**dass** jedes Antriebselement (121, 131) mit mindestens einem Lastaufnahmelement (191, 192) wirkverbindbar ist.

5. Antriebsvorrichtung (100) gemäß einem der vorherigen Ansprüche, **dadurch gekennzeichnet,** das erste Führungsprofil (120) einen Längsschlitz aufweist, durch den eine Halterung für ein Lastaufnahmeelement (191, 192) herausragt.

6. Antriebsvorrichtung (100) gemäß einem der Ansprüche 2 bis 5,
**dadurch gekennzeichnet,**
**dass** die genau eine Antriebseinheit (160) ein Zahnrad (161) aufweist, wobei das Zahnrad (161) antreibbar ist und wobei das Zahnrad (161) mit der Abtriebswelle (170) drehfest wirkverbunden ist.

7. Antriebsvorrichtung (100) nach einem der Ansprüche 1 oder 2,
**dadurch gekennzeichnet,**
**dass** mindestens ein Antriebselement (121, 131) ein schaltbares Getriebe zur Richtungsumkehr der Bewegungsrichtung mindestens eines Lastaufnahmeelements (191, 192) aufweist.

8. Antriebsvorrichtung (100) nach einem der vorherigen Ansprüche,
**dadurch gekennzeichnet,**
**dass** in der Antriebsvorrichtung (100) Lager (162) vorgesehen sind, die dazu ausgestaltet sind, seitliche Kräfte der Antriebselemente (121, 131) aufzufangen.

9. Antriebsvorrichtung (100) nach einem der vorherigen Ansprüche,
**dadurch gekennzeichnet,**
**dass** die Antriebseinheit (160) ein Gehäuse (165) aufweist, wobei axiale Kräfte der Antriebselemente (121, 131) über das Gehäuse (165) auf die Vorrichtung zur Aufnahme und zum Transport von Lasten übertragbar sind.

10. Antriebsvorrichtung (100) nach einem der vorherigen Ansprüche,
**dadurch gekennzeichnet,**
**dass** die Antriebsvorrichtung (100) mindestens ein erstes Verbindungselemement (125) und ein zweites Verbindungselement (135) für die Aufnahme der mindestens zwei Lastaufnahmeelemente (191, 192) aufweist, wobei das erste Verbindungselment (125) mit einer ersten Buchse (121h) und das zweite Verbindungselement (135) mit einer zweiten Buchse (131h) mit Innengewinden wirkverbindbar ist, wobei die erste Buchse (121h) mit dem ersten Antriebselement (121) und die zweite Buchse (131h) mit dem zweiten Antriebselement (131) wirkverbunden ist, wobei die Antriebselemente (121, 131) jeweils einen Endanschlag (300)aufweisen, wobei zwischen den Buchsen (121h, 131h) und dem jeweiligen Endanschlag (300) eine Feder (400) vorgesehen ist.

## Claims

1. A drive unit (100) for lateral movement of at least two load-bearing elements (191, 192) of a device for receiving and transporting loads for assembly on a movable or stationary device, having a first drive element (121) and a second drive element (131), whereby a first load-bearing element (191) can be moved laterally through the first drive element (121) and a second load-bearing element (192) through the second drive element (131) of a first guide profile (120) of the device for mounting and transport of loads, whereby at least two load-bearing elements (191, 192) can be supported by the first guide profile (120), whereby the two drive elements (121, 131) can be driven by exactly one drive unit (160), whereby the exactly one drive unit (160) is positioned between the two drive elements (121, 131), whereby the exactly one drive unit (160) has an internal continuous driveshaft (170), whereby the first end of the driveshaft (171) is non-rotatably connected to the first drive element (121) and the second end of the driveshaft (172) with the second drive element (131) and the axis of the driveshaft (170) and the axes of the drive element (121, 131) are in line,
**characterized in that**
the first guide profile (120) has a hollow profile and in the first guide profile (120) a drive element (121, 131) is at least partially integrated inside the first guide profile (120) and additionally the exactly one drive unit (160) is at least partially integrated into the first guide profile (120).

2. A drive unit (100) according to Claim 1,
**characterized in that**
at least one drive element (121, 131) has a spindle or each drive element (121, 131) has a spindle each with a different direction of rotation.

3. A drive unit (100) according to Claim 1,
**characterized in that**
each of the two drive elements (121, 131) has a double spindle with a different direction of rotation.

4. A drive unit (100) according to one of the previous Claims,
**characterized in that**
each drive element (121, 131) with at least one load-bearing element (191, 192) is effectively connectible.

5. A drive unit (100) according to one of the previous Claims,
**characterized in that**
the first guide profile (120) has a longitudinal slot through which a mounting for a load-bearing element (191, 192) protrudes.

6. A drive unit (100) according to one of the Claims 2 to 5,
**characterized in that**
the exactly one drive unit (160) has a gear (161), whereby the gear (161) can be driven and whereby the gear (161) with the driveshaft (170) is non-rotatably effectively connectible.

7. A drive unit (100) according to one of the Claims 1 or 2,
**characterized in that**
at least one drive element (121, 131) has a switchable gear to reverse the direction of movement of at least one load-bearing element (191, 192).

8. A drive unit (100) according to one of the previous Claims,
**characterized in that**
bearings (162) are provided in the drive unit (100) which are designed to absorb the lateral forces of the drive elements (121, 131).

9. A drive unit (100) according to one of the previous Claims, **characterized in that**
the drive unit (160) has a housing (165), whereby axial forces of the drive elements (121, 131) are transferable though the housing (165) to the device for supporting and transporting the loads.

10. A drive unit (100) according to one of the previous Claims,
**characterized in that**
the drive device (100) has at least one connection element (125) and a second connection element (135) for accommodating the at least two load-bearing elements (191, 192), whereby the first connection element (125) is effectively connectible to a first bushing (121h) and the second connection element (135) to a second bushing (131h) with internal threads, whereby the first bushing (121h) is effectively connected to the first drive element (121) and the second bushing (131h) to the second drive element (131), whereby the drive elements (121, 131) each have an end stop (300), whereby a spring (400) is provided between the bushings (121h, 131h) and the respective end stop (300).

## Revendications

1. Dispositif d'entraînement (100) permettant le déplacement latéral d'au moins deux éléments de levage (191, 192) d'un dispositif de levage et de transport de charges destiné à un montage au niveau d'un équipement mobile ou fixe, présentant un premier élément d'entraînement (121) et un second élément d'entraînement (131), où un premier élément de levage (191) peut être déplacé latéralement par le premier élément d'entraînement (121) et un second élément de levage (192), par le second élément d'entraînement (131), dans une direction axiale d'un premier profilé de guidage (120) du dispositif de levage et de transport de charges, où les éléments de levage (191, 192), au moins au nombre de deux, peuvent être portés par le premier profilé de guidage (120), où les deux éléments d'entraînement (121, 131) peuvent être entraînés par une unité d'entraînement unique (160), où l'unité d'entraînement unique (160) est positionnée entre les deux éléments d'entraînement (121, 131), où l'unité d'entraînement unique (160) présente un arbre mené interne et continu (170), la première extrémité de l'arbre mené (171) étant reliée de façon fixe par action coordonnée au premier élément d'entraînement (121), et la seconde extrémité de l'arbre mené (172), au second élément d'entraînement (131), l'axe de l'arbre mené (170) et les axes des éléments d'entraînement (121, 131) étant alignés,
**caractérisé en ce que**
le premier profilé de guidage (120) présente un profilé creux et **en ce que**, dans le premier profilé de guidage (120), un élément d'entraînement (121, 131) est intégré au moins partiellement à l'intérieur du premier profilé de guidage (120), et l'unité d'entraînement unique (160) étant en outre au moins partiellement intégrée à l'intérieur du premier profilé de guidage (120).

2. Dispositif d'entraînement (100) selon la revendication 1,
**caractérisé en ce que**
au moins un élément d'entraînement (121, 131) présente une broche ou **en ce que** chaque élément d'entraînement 121, 131) présente respectivement une broche avec un sens de rotation différent.

3. Dispositif d'entraînement (100) selon la revendication 1,
**caractérisé en ce que**
chacun des deux éléments d'entraînement (121, 131) présente une broche double avec un sens de rotation différent.

4. Dispositif d'entraînement (100) selon l'une des revendications précédentes, **caractérisé en ce que**
chaque élément d'entraînement (121, 131) peut être relié par action coordonnée avec au moins un élément de levage (191, 192).

5. Dispositif d'entraînement (100) selon l'une des revendications précédentes, **caractérisé en ce que**
le premier profilé de guidage (120) présente une fente longitudinale par laquelle fait saillie un support pour un élément de levage (191, 192).

6. Dispositif d'entraînement (100) selon l'une des revendications 2 à 5, **caractérisé en ce que**
l'unité d'entraînement unique (160) présente une roue dentée (161), la roue dentée (161) pouvant être entraînée, et la roue dentée (161) étant reliée de façon fixe, par action coordonnée, à l'arbre mené (170).

7. Dispositif d'entraînement (100) selon l'une des revendications 1 ou 2, **caractérisé en ce que**
au moins un élément d'entraînement (121, 131) présente un engrenage commutable pour inverser le sens de déplacement d'au moins un élément de levage (191, 192).

8. Dispositif d'entraînement (100) selon l'une des revendications précédentes, **caractérisé en ce que**
dans le dispositif d'entraînement (100) sont prévus des paliers (162) qui sont conçus pour absorber les forces latérales des éléments d'entraînement (121, 131).

9. Dispositif d'entraînement (100) selon l'une des revendications précédentes, **caractérisé en ce que**
l'unité d'entraînement (160) présente un carter (165), les forces axiales des éléments d'entraînement (121, 131) pouvant être transmises, via le carter (165), au dispositif de levage et de transport de charges.

10. Dispositif d'entraînement (100) selon l'une des revendications précédentes, **caractérisé en ce que**
le dispositif d'entraînement (100) présente au moins un premier élément de fixation (125) et un second élément de fixation (135) destinés à recevoir des éléments de levage (191, 192), au moins au nombre de deux, le premier élément de fixation (125) pouvant être relié par action coordonnée à une première bague (121h) et le second élément de fixation (135), à une seconde bague (131h) comportant un filetage interne, la première bague (121h) étant reliée par action coordonnée au premier élément d'entraînement (121) et la seconde bague (131h), au second élément d'entraînement (131), les éléments d'entraînement (121, 131) présentant respectivement une butée d'extrémité (300), un ressort (400) étant prévu entre les bagues (121h, 131h) et la butée d'extrémité respective (300).
